# EUROPÄISCHE PATENTSCHRIFT

(11) **EP 4 313 719 B1**
(45) Veröffentlichungstag und Bekanntmachung des Hinweises auf die Patenterteilung: **15.01.2025**
(21) Anmeldenummer: 22712579.6
(22) Anmeldetag: 10.03.2022
(51) Int. Cl.: B61G 7/14

(54) **AUTOMATISCHE MITTELPUFFERKUPPLUNG FÜR SCHIENENFAHRZEUGE SOWIE HIERAUS ZUSAMMENGESETZTE KUPPLUNGSANORDNUNG**
AUTOMATIC CENTRAL BUFFER COUPLER FOR RAIL VEHICLES, AND COUPLER ASSEMBLY COMPOSED THEREOF
ATTELAGE À TAMPON CENTRAL AUTOMATIQUE POUR VÉHICULES FERROVIAIRES, ET ENSEMBLE D'ATTELAGE COMPOSÉ DE CELUI-CI

(30) Priorität: 30.03.2021 DE 102021107936
(43) Veröffentlichungstag der Anmeldung: 07.02.2024
(73) Patentinhaber: KNORR-BREMSE Systeme für Schienenfahrzeuge GmbH, 80809 München (DE)
(72) Erfinder: MÖHLE, Nils, 42781 Haan (DE)
(86) Internationale Anmeldenummer: PCT/EP2022/056264
(87) Internationale Veröffentlichungsnummer: WO 2022/207274

(56) Entgegenhaltungen:
- EP-A1- 1 112 909
- WO-A1-2011/162674
- CH-A- 39 226
- CN-A- 102 343 918
- DE-A1- 102015 005 981

## Beschreibung

Die vorliegende Erfindung betrifft eine automatische Mittelpufferkupplung für Schienenfahrzeuge mit einem in Scharfenberg-Bauart ausgeführten Kupplungskopf mit einem Kupplungskopfgehäuse und hierin angeordnete Kuppelverschlussmittel, umfassend einen Hauptbolzen, eine Kuppelöse, einen Kuppelösenbolzen und ein Herzstück. Ferner betrifft die Erfindung auch eine Kupplungsanordnung, bestehend aus zwei miteinander verbundenen Mittelpufferkupplungen der vorgenannten Art.

Das Einsatzgebiet der Erfindung erstreckt sich auf die Schienenfahrzeugtechnik. Zum Aneinanderkoppeln von einzelnen Wagen oder Teilzügen kommen die hier interessierenden Mittelpufferkupplungen zum Einsatz, welche im Bereich der Wagenlängsachse angeordnet eine Kombination von Puffer und Kupplung darstellen. Konkret bezieht sich die vorliegende Erfindung auf eine technische Verbesserung einer Mittelpufferkupplung nach Scharfenberg-Bauart. Dabei bilden die miteinander verbundenen Kupplungsköpfe eine steife Verbindung, um das Mitkuppeln von elektrischen und/oder pneumatischen Verbindungen zu ermöglichen. Zum Ausgleich von Relativbewegungen zwischen den gekuppelten Wagen sind die Kupplungen gewöhnlich im Fahrzeuguntergestell befestigt und sind über ihre Anlenkung vertikal und horizontal schwenkbar gelagert. Bei dieser Anordnung werden Druckkräfte über die gegeneinander zur Anlage kommenden Kupplungskopfgehäuse übertragen, wohingegen die Zugkräfte auch über die innen liegenden Kuppelverschlussmittel übertragen werden.

### Stand der Technik

Aus der CH 39226 geht eine gattungsgemäße Mittelpufferkupplung in Scharfenberg-Bauart hervor. Jedes der Kupplungskopfgehäuse einer Kupplungsanordnung mit zwei zueinander korrespondierenden Mittelpufferkupplungen ist mit jeweils einem Kegel und einem Trichter versehen, welche beim Kuppeln mit den komplementären Teilen der Gegenkupplung zusammengefügt werden und dadurch zu einer Ausrichtung beider Kupplungsköpfe zueinander führen. Aus einem Durchbruch im Kegel ragt eine Kuppelöse, die beim Kuppelvorgang mit dem Kegel in den Trichter der Gegenkupplung eintaucht. Im Kupplungskopfgehäuse ist ein Hauptbolzen befestigt, auf dem drehbar eine Hakenscheibe - das sogenannte Herzstück - angeordnet ist. Das Herzstück trägt einen Kuppelösenbolzen, um den sich die Kuppelöse dreht. Im Herzstück befindet sich ein Hakenmaul in Form eines offenen Langlochs. Die Mittelachse von dessen Rundungsfläche liegt um 180° versetzt auf dem gleichen Radius wie der Kuppelösenbolzen relativ zum Hauptbolzen. Dies ist deshalb erforderlich, weil bei unterschiedlichen Radien von Kuppelösenbolzen und Hakenmaul sich die durch die Kuppelösen verbundenen Herzstücke gegenseitig blockieren würden und keine Bewegung möglich wäre. Der Bewegung des Kuppelösenbolzens des einen Herzstücks um einen Winkel muss die gleiche Winkelbewegung des anderen Herzstücks gegenüberstehen. Beim Kuppelvorgang ziehen eine oder mehrere Zugfedern das Herzstück gegen eine Anschlagfläche am Kupplungskopfgehäuse in eine gekuppelte Stellung. Die Kuppelöse greift beim Kuppeln in das Hakenmaul der Gegenkupplung ein. Die Öffnung im Kegel des Kupplungsgehäuses ist mit Begrenzungsflächen versehen, innerhalb des dadurch bestimmten Bereiches sich die Kuppelöse bewegen kann. Beim Zusammenfahren zweier Kupplungsköpfe treffen beide Kuppelösen bei diesem Stand der Technik auf das jeweilige Herzstück der gegenüberliegenden Kupplung. Beim weiteren Zusammenfahren verdrehen die Kuppelösen ihre Herzstücke gegen die Kraft der jeweiligen Zugfeder. Dadurch gleiten die Kuppelösen in das entsprechende Hakenmaul des Herzstücks, so dass Trichter und Kegel beider Kupplungen in der eingekuppelten Stellung zusammengefügt werden. Die Kuppelösen und die Herzstücke verdrehen sich aufgrund der auf sie wirkenden Federkräfte bis zu ihren Anschlägen, wodurch die Kuppelösen in die eingekuppelte Stellung bewegt werden.

Aus der neuerlichen Normschrift DIN EN 16019 geht eine auf dem vorgenannten ursprünglichen Kupplungsprinzip basierende standardisierte aktuelle Ausführungsform hervor. Die Kuppelverschlussmittel bilden im eingekuppelten Zustand ein Kräfteparallelogramm, innerhalb dessen sich die Zugkräfte gleichmäßig auf beide Verschlussstränge verteilen. Das Gleichgewicht der Kräfte beugt einem ungewollten Öffnen der verriegelten Kupplungsverschlussmittel vor. Während die Druckkräfte über die ebenen Stirnflächen der Kupplungskopfgehäuse übertragen werden, laufen die Zugkräfte über das besagte Kräfteparallelogramm der Kupplungsverschlussmittel. Gemäß der Norm ist der Kupplungskopf für eine Zugkraft von 1.000 kN und eine Druckkraft von 1.500 kN auszulegen, was für normale Betriebsbedingungen gilt.

Steigt die auf die Kupplungsanordnung während des Betriebes ausgeübte Druckkraft über den vorgenannten Belastungswert an, so führt dies wegen der stabilen Gehäusestatik in der Regel nicht zu unmittelbaren Schädigungen. Steigt jedoch die Zugkraft über den vorgenannten Belastungswert, so kann es zu einem unkontrollierten Bauteilversagen kommen. Zumeist erweist sich das Herzstück als schwächste Bauteilkomponente, die bauartbedingt ab ca. 2.200 kN versagt. Hierdurch treten irreparable Schäden durch plastische Verformungen auch angrenzender Bauteilkomponenten der Kupplungsverschlussmittel auf.

Es ist daher die Aufgabe der vorliegenden Erfindung, eine automatische Mittelpufferkupplung der gattungsgemäßen Art dahingehend weiter zu verbessern, dass eine überhohe Zugkraftbelastung ein reparables Bauteilversagen erzeugt und zu einem kontrollierten Trennen der Mittelpufferkupplung führt und auftretende Druckbelastungen keinen Einfluss auf diesen Mechanismus haben.

### Kurzbeschreibung der Erfindung

Die Aufgabe wird ausgehend von einer automatischen Mittelpufferkupplung gemäß dem Oberbegriff von Anspruch 1 in Verbindung mit dessen kennzeichnenden Merkmalen gelöst. Hinsichtlich einer aus zwei solchen Mittelpufferkupplungen bestehenden Kupplungsanordnung wird die Aufgabe durch Anspruch 8 gelöst. Die jeweils rückbezogenen abhängigen Ansprüche geben vorteilhafte Weiterbildungen der Erfindung an.

Die Erfindung schließt die technische Lehre ein, dass zum Sicherheitslösen einer Kuppelverbindung ab Überschreiten einer überlastenden Ansprechkraft F_{A} in Zugrichtung der Kuppelösenbolzen der Kupplungsverschlussmittel als ein Abscherbolzen ausgebildet ist. Damit richtet sich die erfindungsgemäße Maßnahme auf eine Spezifikation und Modifikation eines bestimmten Bauteils der in den Kupplungskraftfluss eingebundenen Kuppelverschlussmittel, hier dem Kuppelösenbolzen. Die übrigen Bauteile, insbesondere der Hauptbolzen, die Kuppelöse sowie das Herzstück und Kupplungskopfgehäuse können unverändert bleiben. Somit eignet sich die erfindungsgemäße Lösung auch zum Nachrüsten bestehender Kupplungsköpfe in Scharfenberg-Bauart.

Die erfindungsgemäße Lösung beruht darauf, dass die Lastpfade für Druck- und Zugkräfte im Bereich des Kupplungskopfes unterschiedlich sind. Die Kuppelverschlussmittel, im Wesentlichen bestehend aus Hauptbolzen, Kuppelöse, Kuppelösenbolzen und Herzstück, übertragen in kraftflussgerechter Aneinanderreihung die Zugkräfte, wobei allein der Kuppelösenbolzen mit mindestens einer Sollbruchstelle ausgestattet ist. Hierdurch kann der Kuppelösenbolzen ab einer kritischen Scherbelastung entsprechend einer zugeordneten Ansprechkraft F_{A} kontrolliert versagen, wodurch die Kuppelverbindung gelöst wird. Durch die konkrete Ausführung als Abscherbolzen lässt sich die Ansprechkraft F_{A} relativ genau dimensionieren, so dass eine zuverlässige Funktion gewährleistet ist. Versagt ein Kuppelösenbolzen bei Überbelastung, so werden die Zugkräfte nicht mehr zu gleichen Teilen über beide Kuppelösen der Kupplungsanordnung übertragen, sondern nur noch über eine Kuppelöse. Ein Kräftegleichgewicht im Parallelogramm der gekuppelten Verschlussmittel liegt nun nicht mehr vor. Infolgedessen dreht einer der beiden Kuppelverschlüsse auf und rotiert in die geöffnete Stellung. Dies hat die gewollte Trennung der Kupplungsanordnung zur Folge.

Durch die erfindungsgemäße Lösung wird keine Belastung der Kuppelösenbolzen bei Druckbelastung der Kupplungsanordnung erzeugt, so dass diese vorteilhafter Weise lediglich bei übermäßiger Zugbelastung reagiert. Außerdem können die beim kontrollierten Bauteilversagen des Kuppelösenbolzens anfallenden Bruchstücke nicht herabfallen, sondern verbleiben im Kupplungskopfgehäuse. Als einziges Austauschteil nach einem Sicherheitslösen sind die erfindungsgemäß modifizierten Kuppelösenbolzen auszutauschen, so dass eine einfache Reparatur der Mittelpufferkupplung ermöglicht wird.

Gemäß einer bevorzugten Ausführungsform der erfindungsgemäßen Lösung ist vorgesehen, dass der zwischen einer endseitig gabelförmig ausgestalteten Kuppelöse und einem hierin zum Eingriff kommenden Teil des Herzstücks verlaufende Kuppelösenbolzen mit mindestens einer Umfangskerbe als Sollbruchstelle versehen ist. Durch diese außenumfängliche Sollbruchstelle wird der erfindungsgemäße Abscherbolzen gebildet. Vorzugsweise weist die mindestens eine Umfangskerbe einen spitzwinkligen Kerbquerschnitt auf, welcher sich in einfacher Weise durch Spanen eines vorgefertigten Metallbolzens erzeugen lässt. Der Kerbquerschnitt kann dabei auch mit Radien versehen werden. Die mindestens eine Umfangskerbe verläuft fertigungsbedingt vorzugsweise über den gesamten Umfangskreis des Kuppelösenbolzens. Es ist jedoch auch denkbar, nur eine abschnittsweise Einkerbung als Sollbruchstelle einzubringen.

Gemäß einer besonders bevorzugten Ausführungsform ist der Kuppelösenbolzen mit genau zwei Umfangskerben versehen, die in einem axialen Abstand zueinander angeordnet sind, der mit dem hierzu korrespondierenden Grenzbereich zwischen Herzstück und gabelförmiger Kuppelöse übereinstimmt. Hierdurch werden zwei an der Stelle der Scherkrafteinwirkung angeordnete Sollbruchstellen geschaffen, welche ein besonders definiertes Bauteilversagen ermöglichen, da die Umfangskerben in den Scherebenen zwischen Kuppelöse und Herzstück verlaufen. Dies erlaubt eine anwendungsspezifische Einstellung der Ansprechkraft F_{A}. Vorzugsweise ist der Kuppelösenbolzen nach Art eines Rundbolzens ausgebildet, der seitens des distalen Endes mit einem Sprengring in der Montageposition gesichert ist. Hierdurch lässt sich eine einfache Montage sowie Demontage in funktionsgerechter Position realisieren.

Gemäß einer anderen die Erfindung weiter verbessernden Maßnahme ist der als Abscherbolzen ausgebildete Kuppelösenbolzen mit mindestens einem innen liegenden Schmierkanal durchzogen, welcher Schmieröl oder Schmierfett von der Stirnseite des Kuppelösenbolzens an die Außenmantelfläche zur Schmierung der Gelenkverbindung zwischen Kuppelöse und Herzstück leitet. Da die Schmierkanäle innen liegend verlaufen und nicht die Position und Ausbildung der Umfangskerben beeinträchtigen, lässt sich die Abscherfunktion mit der Schmierfunktion ohne gegenseitige Beeinträchtigungen kombinieren.

Die zwei der vorstehend beschriebenen Mittelpufferkupplungen lassen sich zu einer Kupplungsanordnung kombinieren, wobei die je zugeordneten Kuppelösenbolzen im Rahmen des Parallelogrammverschlusses derart zusammenwirken, dass die Kupplungsanordnung bei Überschreiten einer Ansprechkraft F_{A} in Zugrichtung löst, welche je nach Anwendung und Bauart der Kupplung im Bereich zwischen 200 bis 2.000 kN, vorzugsweise bei 1.500 kN + 15%, liegt. Denn die erfindungsgemäße Lösung lässt sich sowohl für geringe Zugkräfte als auch für sehr hohe Zugkräfte dimensionieren.

Vorzugsweise sind beide Kupplungsköpfe einer Kupplungsanordnung jeweils mit einem als Abscherbolzen ausgeführten Kuppelösenbolzen ausgestattet. Soll eine Ansprechkraft F_{A} von 1.500 kN realisiert werden, so entspricht dies bei gleichmäßiger Aufteilung der Lasten im Kräfteparallelogramm für jeden Bolzen einer Ansprechkraft von 750 kN.

### Detailbeschreibung anhand Zeichnung

Weitere die Erfindung verbessernde Maßnahmen werden nachstehend gemeinsam mit der Beschreibung einer bevorzugten Ausführungsform der Erfindung anhand der Figuren näher dargestellt. Es zeigt:
- Fig. 1: einen teilweisen Längsschnitt durch einen Kupplungskopf einer automatischen Mittelpufferkupplung,
- Fig. 2: eine aus zwei eingekuppelten Kupplungsköpfen zusammengesetzte Kupplungsanordnung, und
- Fig. 3: einen Längsschnitt durch die Kuppelverschlussmittel im Bereich des Kuppelösenbolzens.

Gemäß Fig. 1 besteht ein nach Scharfenberg-Bauart ausgeführter Kupplungskopf 1 einer automatischen Mittelpufferkupplung für ein - hier nicht weiter dargestelltes - Schienenfahrzeug im Wesentlichen aus einem frontseitigen Trichter 2 zur Aufnahme eines Kegels 6 des - hier nicht dargestellten - korrespondierenden Kupplungskopfes, welche an einem Kupplungskopfgehäuse 9 ausgebildet sind.

Das Kupplungskopfgehäuse 9 beherbergt mechanische Kuppelverschlussmittel, umfassend einen Hauptbolzen 3 zur Schwenklagerung eines Herzstücks 4 mit trichterseitigem Hakenmaul. Am Herzstück 4 ist eine Kuppelöse 5 mittels Kuppelösenbolzen 8 angelenkt, deren distales Ende im Bereich des Kegels 6 zur Bildung einer Zugstange angeordnet ist. Das Herzstück 4 wird über eine oder mehrere Zugfedern 7 in eine gekuppelte Stellung gedreht sowie durch den Kegel einer in den Trichter einer Gegenkupplung eintauchenden Kupplung der jeweilige Auslösemechanismus des exemplarischen 2-Stellungs-Verschlusses gedrückt wird.

Die Kuppelverschlussmittel umfassen als Auslösemechanismus ein Federlager 10, welches auf einen Auslösestempel 11 mit hiervon abgehender Klinkenstange wirkt. Dieser Auslösemechanismus dient bei Bauformen in 2-Stellungs-Verschluss Bauweise dazu, den Kuppelverschluss aus seiner vorgespannt kuppelbereiten Stellung freizugeben, so dass dieser durch die Kraft der Zugfedern in die gekuppelte Stellung drehen kann.

Die Fig. 2 zeigt zwei der vorstehend beschriebenen Kupplungsköpfe 1 und 1' mit jeweils innen liegenden miteinander korrespondierenden Kuppelverschlussmitteln zur Bildung einer eingekuppelten Kupplungsanordnung. Hierbei sind beide Kuppelösenbolzen 8 und 8' als Abscherbolzen ausgeführt.

Gemäß Fig. 3 ist der zwischen einer endseitig gabelförmig ausgebildeten Kuppelöse 5 und dem hierin zum Eingriff kommenden Teil des Herzstücks 4 verlaufende Kuppelösenbolzen 8 mit zwei axial voneinander beabstandet angeordneten Umfangskerben 12a und 12b versehen, welche dem Kuppelösenbolzen 8 die Eigenschaft eines Abscherbolzens verleihen, um bei Überschreiten einer über die Dimensionierung der miteinander zusammenwirkenden Bauteile festlegbaren Ansprechkraft F_{A} in Zugrichtung ein Sicherheitslösen der Kuppelverbindung herbeizuführen.

Der Kuppelösenbolzen 8 ist bei diesem Ausführungsbeispiel nach Art eines Bundbolzens ausgebildet und ist seitens des distalen Endes mit einem Sprengring 13 in der Montageposition gesichert. Außerdem ist der Kuppelösenbolzen 8 bei diesem Ausführungsbeispiel von einem innen liegenden Schmierkanal 14 durchzogen, von welchem zumindest ein Querabschnitt abgeht, um die Gelenkverbindung zwischen Kuppelöse 5 und Herzstück 4 zu schmieren, beispielsweise über einen stirnseitigen Schmiernippel.

Die erfindungsgemäße Lösung ist nicht beschränkt auf das vorstehend beschriebene bevorzugte Ausführungsbeispiel. Es können vielmehr auch Abwandlungen hiervon realisiert werden, welche vom Schutzbereich der nachfolgenden Ansprüche mit umfasst sind. So ist es beispielsweise auch möglich, dass eine einzige Umfangskerbe oder andere bauteilschwächende Strukturen als Sollbruchstelle vorgesehen wird, falls beispielsweise die gelenkig miteinander verbundenen Bauteile Herzstück 4 und Kuppelöse 5 nicht über eine Gabelverbindung aneinander angelenkt sind.

### Bezugszeichenliste

- 1: Kupplungskopf
- 2: Trichter
- 3: Hauptbolzen
- 4: Herzstück
- 5: Kuppelöse
- 6: Kegel
- 7: Zugfeder
- 8: Kuppelösenbolzen
- 9: Kupplungskopfgehäuse
- 10: Federlager
- 11: Auslöseeinheit
- 12: Umfangskerbe
- 13: Sprengring
- 14: Schmierkanal

## Patentansprüche

1. Automatische Mittelpufferkupplung für Schienenfahrzeuge mit einem in Scharfenberg-Bauart ausgeführten Kupplungskopf (1) mit einem Kupplungskopfgehäuse (9) und hierin angeordnete Kuppelverschlussmittel, umfassend einen Hauptbolzen (3), eine Kuppelöse (5), einen Kuppelösenbolzen (8) und ein Herzstück (4),
**dadurch gekennzeichnet, dass** zum Sicherheitslösen einer Kuppelverbindung ab Überschreiten einer Ansprechkraft (F_{A}) in Zugrichtung der Kuppelösenbolzen (8; 8') des Kuppelverschlussmittels als ein Abscherbolzen ausgebildet ist.

2. Automatische Mittelpufferkupplung nach Anspruch 1,
**dadurch gekennzeichnet, dass** der zwischen einer gabelförmigen Kuppelöse (5) und einem hierin zum Eingriff kommenden Teil des Herzstücks (4) verlaufende Kuppelösenbolzen (8; 8') mit mindestens einer Umfangskerbe (12a, 12b) als Sollbruchstelle versehen ist.

3. Automatische Mittelpufferkupplung nach Anspruch 2,
**dadurch gekennzeichnet, dass** die mindestens eine Umfangskerbe (12a, 12b) einen spitzwinkligen Kerbquerschnitt aufweist.

4. Automatische Mittelpufferkupplung nach Anspruch 2 oder 3,
**dadurch gekennzeichnet, dass** die mindestens eine Umfangskerbe (12a, 12b) über den gesamten Umfangskreis des Kuppelösenbolzens (8; 8') verläuft.

5. Automatische Mittelpufferkupplung nach Anspruch 2,
**dadurch gekennzeichnet, dass** der Kuppelösenbolzen (8; 8') mit genau zwei Umfangskerben (12a, 12b) versehen ist, die in einem axialen Abstand zueinander im hierzu korrespondierenden Grenzbereich zwischen Herzstück (4) und gabelförmiger Kuppelöse (5) angeordnet sind, um zwei zugeordnete Sollbruchstellen in den scherkraftbelasteten Bereichen des Kuppelösenbolzens (8; 8') zu bilden.

6. Automatische Mittelpufferkupplung nach einem der Ansprüche 1 bis 5,
**dadurch gekennzeichnet, dass** der Kuppelösenbolzen (8; 8') nach Art eines Bundbolzens ausgebildet ist, der seitens des distalen Endes mit einem Sprengring (13) in der Montageposition gesichert ist.

7. Automatische Mittelpufferkupplung nach einem der Ansprüche 1 bis 6,
**dadurch gekennzeichnet, dass** der als Abscherbolzen ausgebildete Kuppelösenbolzen (8; 8') mit mindestens einem innenliegenden Schmierkanal (14) durchzogen ist, welcher Schmieröl oder Schmierfett von einer Stirnseite des Kuppelösenbolzens (8; 8') her an die Außenmantelfläche zur Schmierung der Gelenkverbindung zwischen Kuppelöse (5) und Herzstück (4) leitet.

8. Kupplungsanordnung, bestehend aus zwei miteinander verbundenen Mittelpufferkupplungen mit zueinander korrespondierenden Kupplungsköpfen (1, 1') in Scharfenberg-Bauart, von denen mindestens eine der beiden Mittelpufferkupplungen gemäß einem der vorstehenden Ansprüche ausgebildet ist.

9. Kupplungsanordnung nach Anspruch 8,
**dadurch gekennzeichnet, dass** die je zugeordneten Kuppelösenbolzen (8, 8') im Rahmen eines Parallelogrammverschlusses derart zusammenwirken, dass die Kupplungsanordnung bei einem Überschreiten der Ansprechkraft in Zugrichtung löst, welche je nach Anwendung im Bereich zwischen 200 bis 2.000 kN, vorzugsweise bei 1.500 kN +15% liegt.

10. Kupplungsanordnung nach Anspruch 8 oder 9,
**dadurch gekennzeichnet, dass** beide Kupplungsköpfe (1, 1') mit als Abscherbolzen ausgeführten Kuppelösenbolzen (8, 8') ausgestattet sind.

## Claims

1. Automatic central buffer coupling for rail vehicles with a coupling head (1) according to a Scharfenberg construction with a coupling head housing (9) and a coupling closure means arranged therein, comprising a main bolt (3), a coupling eye (5), a coupling eye bolt (8) and a heart piece (4),
**characterized in that** for safety-release of a coupling connection after exceeding a response force (FA) in pull direction the coupling eye bolt (8; 8') of the coupling closure means is designed as a shear pin.

2. Automatic central buffer coupling according to Claim 1,
**characterized in that** the coupling eye bolt (8; 8') extending between a fork-shaped coupling eye (5) and a part of the heart piece (4) coming into engagement herein is equipped with at least one peripheral groove (12a, 12b) as a predetermined breaking point.

3. Automatic central buffer coupling according to Claim 2,
**characterized in that** the at least one peripheral groove (12a, 12b) has an acute-angled groove cross-section.

4. Automatic central buffer coupling according to Claim 2 or 3,
**characterized in that** the at least one peripheral groove (12a, 12b) extends across the entire peripheral circle of the coupling eye bolt (8; 8').

5. Automatic central buffer coupling according to Claim 2,
**characterized in that** the coupling eye bolt (8; 8') is equipped with precisely two peripheral grooves (12a, 12b) which are arranged at an axial distance to one another in the border region, corresponding thereto, between heart piece (4) and fork-shaped coupling eye (5), in order to form two assigned predetermined breaking points in the regions of the coupling eye bolt (8; 8') exposed to shearing forces.

6. Automatic central buffer coupling according to any one of Claims 1 to 5,
**characterized in that** the coupling release bolt (8; 8') is designed in the manner of a collar bolt, which at the distal end side is secured with a retaining ring (13) in the assembly position.

7. Automatic central buffer coupling according to any one of claims 1 to 6,
**characterized in that** the coupling eye bolt (8; 8') designed as a shear pin is crossed with at least one inlying lubrication duct (14) which conducts lubrication oil or lubricating fat from an end face of the coupling eye bolt (8; 8') to the outer lateral surface for lubrication of the joint connection between coupling eye (5) and heart piece (4).

8. Coupling assembly consisting of two central buffer couplings connected to one another with coupling heads (1, 1') in a Scharfenberg construction corresponding to one another, of which at least one of the two central buffer couplings is designed according to any of the preceding claims.

9. Coupling assembly according to claim 8,
**characterized in that** the respectively assigned coupling eye bolts (8, 8') interact together in the context of a parallelogram closure such that the coupling assembly releases when the response force is exceeded in pull direction which, depending on application, lies in the range between 200 to 2,000 kN, preferably at 1,500 kN +15%.

10. Coupling assembly according to claim 8 or 9,
**characterized in that** both coupling heads (1, 1') are equipped with coupling eye bolts (8, 8') configured as shear pins.

## Revendications

1. Attelage à tampon central automatique pour des véhicules ferroviaires avec une tête d'attelage (1) de type Scharfenberg avec un boîtier de tête d'attelage (9) et des moyens de fermeture de couplage agencés dedans, comprenant un boulon principal (3), une boucle de couplage (5), un boulon de boucle de couplage (8) et un cœur (4),
**caractérisé en ce que** le boulon de boucle de couplage (8 ; 8') du moyen de fermeture de couplage est formé comme un boulon de cisaillement pour le détachement de sécurité d'une liaison de couplage dès le dépassement d'une force de réponse (FA) dans le sens de traction.

2. Attelage à tampon central automatique selon la revendication 1,
**caractérisé en ce que** le boulon de boucle de couplage (8 ; 8') s'étendant entre une boucle de couplage (5) en forme de fourche et une partie venant en prise dedans du cœur (4) est pourvu d'au moins une entaille périphérique (12a, 12b) comme point destiné à la rupture.

3. Attelage à tampon central automatique selon la revendication 2,
**caractérisé en ce que** l'au moins une entaille périphérique (12a, 12b) présente une section transversale d'entaille à angle aigu.

4. Attelage à tampon central automatique selon la revendication 2 ou 3,
**caractérisé en ce que** l'au moins une entaille périphérique (12a, 12b) s'étend sur le cercle périphérique entier du boulon de boucle de couplage (8 ; 8').

5. Attelage à tampon central automatique selon la revendication 2,
**caractérisé en ce que** le boulon de boucle de couplage (8 ; 8') est pourvu précisément de deux entailles périphériques (12a, 12b) qui sont agencées à une distance axiale l'une par rapport à l'autre dans la zone limite correspondante à celle-ci entre le cœur (4) et la boucle de couplage (5) en forme de fourche afin de former deux points destinés à la rupture associés dans les zones sollicitées par le cisaillement du boulon de boucle de couplage (8 ; 8').

6. Attelage à tampon central automatique selon l'une quelconque des revendications 1 à 5,
**caractérisé en ce que** le boulon de boucle de couplage (8 ; 8') est formé comme un boulon à collet qui est fixé du côté de l'extrémité distale avec un circlip (13) dans la position de montage.

7. Attelage à tampon central automatique selon l'une quelconque des revendications 1 à 6,
**caractérisé en ce que** le boulon de boucle de couplage (8 ; 8') formé comme boulon de cisaillement est traversé par au moins un canal de lubrification (14) intérieur qui achemine de l'huile lubrifiante ou de la graisse lubrifiante depuis un côté frontal du boulon de boucle de couplage (8 ; 8') à la surface enveloppe extérieure pour la lubrification de la liaison articulée entre la boucle de couplage (5) et le cœur (4).

8. Ensemble d'attelage se composant de deux attelages à tampon central reliés l'un à l'autre avec des têtes d'attelage (1, 1') correspondant l'une à l'autre de type Scharfenberg, dont au moins un des deux attelages à tampon central est formé selon l'une quelconque des revendications précédentes.

9. Ensemble d'attelage selon la revendication 8,
**caractérisé en ce que** les boulons de boucle de couplage (8, 8') associés coopèrent dans le cadre d'une fermeture de parallélogramme de telle manière que l'ensemble d'attelage se détache lors d'un dépassement de la force de réponse dans le sens de traction qui se trouve selon l'application dans la plage entre 200 et 2 000 kN, de préférence à 1 500 kN + 15 %.

10. Ensemble d'attelage selon la revendication 8 ou 9,
**caractérisé en ce que** les deux têtes d'attelage (1, 1') sont équipées de boulons de boucle de couplage (8, 8') formés comme boulon de cisaillement.
